# EUROPÄISCHE PATENTSCHRIFT

(11) **EP 4 022 726 B1**
(45) Veröffentlichungstag und Bekanntmachung des Hinweises auf die Patenterteilung: **28.08.2024**
(21) Anmeldenummer: 20749870.0
(22) Anmeldetag: 30.07.2020
(51) Int. Cl.: H01T 4/06

(54) **STECKBARE GERÄTEKOMBINATION ZUM SCHUTZ VOR ÜBERSPANNUNGEN**
PLUGGABLE DEVICE COMBINATION FOR PROTECTING AGAINST SURGES
COMBINAISON DE DISPOSITIFS ENFICHABLES POUR PROTECTION CONTRE LES SURTENSIONS

(30) Priorität: 29.08.2019 DE 202019104742 U; 12.03.2020 DE 202020101378 U
(43) Veröffentlichungstag der Anmeldung: 06.07.2022
(73) Patentinhaber: DEHN SE, 92318 Neumarkt i.d. OPf. (DE)
(72) Erfinder: STRANGFELD, Uwe, 92318 Neumarkt (DE); SCHÖN, Stefan, 92318 Neumarkt (DE); WITTMANN, Georg, 92318 Neumarkt (DE); DAUM, Richard, 92318 Neumarkt (DE)
(74) Vertreter: Isarpatent
(86) Internationale Anmeldenummer: PCT/EP2020/071469
(87) Internationale Veröffentlichungsnummer: WO 2021/037473

(56) Entgegenhaltungen:
- WO-A1-95/12905
- DE-A1- 102005 005 914
- JP-A- 2012 084 321

## Beschreibung

Die Erfindung geht aus von einer steckbaren Gerätekombination zum Schutz vor Überspannungen, aufweisend ein sockelartiges, im Querschnitt U-förmiges Unterteil zur Aufnahme mindestens eines, mindestens ein Überspannungsschutzelement aufnehmendes Steckmodul, wobei zwischen dem Steckmodul und dem sockelartigen Unterteil wirkende Rastmittel vorgesehen sind, die an gegenüberliegenden Seiten des Steckmodules an einem unter Vorspannung stehenden Gelenk ausgebildete erste Mittel umfassen, welche jeweils mit zugehörigen zweiten Mitteln am Unterteil rastend zusammenwirken, wobei die Rastverbindung durch Druck auf das Gelenk an den Stirnseiten des Steckmodules aufhebbar ist und das jeweilige Gelenk in eine Betätigungsfläche übergeht gemäß Anspruch 1 sowie ein Steckmodul mit mindestens einem Überspannungsschutzelement nach Anspruch 11.

Überspannungsschutzgeräte des Standes der Technik werden überwiegend als steckbare Gerätekombinationen, umfassend ein Unterteil und ein Steckmodul, ausgeführt.

Im Unterteil sind Anschlussklemmen zur Kontaktierung der jeweiligen elektrischen Leiter angeordnet sowie entsprechende Aufnahmen für das einzusetzende Steckmodul vorhanden. Weiterhin nimmt das Unterteil Elemente auf, die einen oder mehrere Steckkontakte des Steckmodules umgreifen, so dass der gewünschte mechanische und elektrische Kontakt sowie der entsprechende Halt des Steckmodules im Unterteil gegeben ist.

Im Steckmodul befinden sich die eigentlichen Überspannungsschutzelemente, zum Beispiel Funkenstrecken, Varistoren, Gasableiter oder ähnliche bzw. Kombinationen der vorgenannten Mittel.

Die Unterteile sind in vielen Fällen als U-förmiger Körper ausgebildet, wobei die offenen Schenkel des U-förmigen Körpers das oder die Steckmodule seitlich umgreifen. Das Steckmodul liegt dann auf dem Verbindungsschenkel des U-förmigen Teiles auf.

Weiterhin besitzt das Unterteil an seiner Montageseite Aufnahmeelemente, die zum Beispiel eine Hutschienenmontage ermöglichen.

Der Vorteil der erläuterten Funktionsteilung zwischen Unterteil und Steckmodul besteht darin, dass bei Revisions- bzw. Wartungsarbeiten das Steckmodul entfernt werden kann, ohne dass dazu die Anschlussklemmen geöffnet bzw. die entsprechende Anlage spannungsfrei geschaltet werden muss.

Das entnommene Steckmodul kann dann außerhalb der elektrischen Anlage unter Zuhilfenahme von Prüfgeräten untersucht und gegebenenfalls ausgetauscht und wiedereingesetzt werden.

Zum Stand der Technik sei diesbezüglich auf die DE 36 39 533 C2, die DE 295 19 313 U1, die DE 100 01 667 C1 und die DE 20 2004 006 227 U1 verwiesen.

Problematisch bei der Gestaltung der Steckkontaktanordnung zwischen Unterteil und Steckmodul ist die Tatsache, dass diese für den im Ableitfall über sie fließenden Stoßstrom der Wellenform 10/350 µs und 8/20 µs bzw. netzfrequente Kurzschlussströme konstruktiv auszulegen ist.

Bei Überspannungs-Blitzstromableitern, wie sie am Markt gefordert sind, müssen erhebliche Stoßströme von bis zu 100 kA mehrfach über die entsprechenden Kontakte nahezu abbrand- und verschleißfrei geführt werden.

Je nach der Kontaktkraft zwischen den Kontaktelementen können die Steckmodule werkzeugfrei oder nur mit Hilfe eines Werkzeuges entfernt werden. Wenn keine zusätzlichen Maßnahmen vorgesehen sind, besteht die Gefahr, dass unter dem Einfluss elektrodynamischer Kraftwirkungen während eines Stoßstromvorganges es zu einem ungewollten Herausspringen des Steckmodules aus dem Unterteil kommt. Hierdurch ist eine ordnungsgemäße Gesamtfunktion des Gerätes nicht ohne weiteres und nicht auf Dauer gegeben.

Die WO 95/12905 zeigt eine Lösung, die ebenfalls ein U-förmiges Unterteil zur Aufnahme mindestens eines, ein Überspannungsschutzelement aufnehmendes Steckmodul umfasst und wobei zwischen dem Steckmodul und dem sockelartigen Unterteil wirkende Rastmittel vorgesehen sind.

An gegenüberliegenden Seiten des Steckmoduls sind an einem Scharniergelenk ausgebildete Rastnasen vorhanden, welche jeweils in eine zugehörige Rastausnehmung am Steckmodul angreifen, wobei die Rastverbindung durch Druck auf das Scharniergelenk, welcher auf die Stirnseiten des Steckmodules wirkt, aufhebbar ist.

Das Scharniergelenk der oben geschilderten Lösung befindet sich am Unterteil des Steckmodules und die Druckfläche liegt um einen geringen Betrag oberhalb der Rastnasen an den Stirnseiten des Moduls.

Um die Rastnasen bzw. die Druckflächen mit einer Druckkraft beaufschlagen zu können, ist es notwendig, im Bereich des U-förmigen Unterteiles Ausnehmungen vorzusehen. Die Druckflächen des vorbekannten Standes der Technik sind relativ klein und durch die notwendigen Ausnehmungen bzw. Mulden im Unterteil nur schwer greifbar. Durch die Anordnung des eigentlichen Scharniers an der unteren Seite des Steckmodules ist darüber hinaus ein sehr großer Druckweg erforderlich, um die Verrastung aufzuheben. Weiterhin verlaufen die Rastfläche der Rastnase am Steckmodul und der Rücksprung im Unterteil parallel, so dass bei Erschütterung oder Vibration die Möglichkeit einer unerwünschten Aufhebung der Verrastung besteht.

Bekannt ist darüber hinaus die Weiterbildung einer steckbaren Gerätekombination mit Scharniergelenken gemäß DE 20 2006 021 210 U1. Dort befindet sich das jeweilige Scharniergelenk im Übergangsbereich zwischen der Oberseite und der jeweiligen Stirnseite des Steckmoduls, wobei das Scharniergelenk in eine zum sockelartigen Unterteil gerichtete Betätigungsfläche übergeht. Hierdurch ist bereits eine leichtere Handhabung beim Ziehen bzw. Stecken des Moduls möglich.

JP 2012 084321 A offenbart eine Gerätekombination gemäß dem Oberbegriff des Anspruchs 1.

Aus dem Vorgenannten ist es Aufgabe der Erfindung eine weiterentwickelte steckbare Gerätekombination zum Schutz vor Überspannungen auf der Basis eines sockelartigen U-förmigen Unterteils zur Aufnahme mindestens eines, ein Überspannungsschutzelement aufnehmendes Steckmodul anzugeben, wobei auch bei einer Vielzahl von elektrisch notwendigen Steckkontakten ein leichtes und sicheres Ziehen bzw. Stecken des Moduls aus bzw. in das Unterteil erfolgen kann.

Die Lösung der Aufgabe der Erfindung erfolgt gemäß der Merkmalskombination nach Anspruch 1 oder 11, wobei die Unteransprüche mindestens zweckmäßige Ausgestaltungen und Weiterbildungen darstellen.

Es wird demnach von einer steckbaren Gerätekombination zum Schutz vor Überspannungen, aufweisend ein sockelartiges, im Querschnitt U-förmiges Unterteil zur Aufnahme mindestens eines, bevorzugt mehrerer Überspannungsschutzelemente aufnehmenden Steckmoduls ausgegangen, wobei zwischen dem Steckmodul oder dem sockelartigen Unterteil an sich bekannte Rastmittel vorgesehen sind.

Diese Rastmittel umfassen an gegenüberliegenden Seiten des Steckmodules an einem unter Vorspannung stehenden Gelenk ausgebildete erste Mittel, welche jeweils mit zugehörigen zweiten Mitteln am oder im Unterteil rastend zusammenwirken. Die Rastverbindung ist durch Druck auf das Gelenk an den Seiten des Steckmoduls aufhebbar. Weiterhin geht das Gelenk in eine jeweilige Betätigungsfläche über.

Erfindungsgemäß sind die Betätigungsflächen derart gegenüberliegend am Steckmodul ausgebildet, dass sich bei gedachten Verbindungslinien zwischen den Betätigungsflächen die Gestalt eines Dreiecks ergibt.

Es kann sich hierbei um ein ungleichschenkeliges aber auch um ein gleichschenkeliges Dreieck handeln.

Gemäß der Erfindung ist an einer Seite des Steckmodules eine einzige Betätigungsfläche angeordnet. Die gegenüberliegende Seite des Steckmoduls weist mindestens zwei, beabstandete, Betätigungsflächen auf.

Die Positionen und die jeweiligen Abmessungen der Betätigungsflächen sind diesbezüglich auf einen Drei-Finger-Greifvorgang abgestimmt.

Bei der Ausbildung von drei Betätigungsflächen quasi im Bereich der Eckpunkte des vorerwähnten Dreiecks kann ein intuitives Greifen des Steckmoduls, bevorzugt durch Daumen, Zeigefinger und Mittelfinger erfolgen. Durch die Drei-Finger-Betätigung können auch große Steckkräfte, bedingt durch eine Vielzahl von Steckkontakten überwunden werden, ohne dass ein gefühlt sehr hoher Kraftaufwand notwendig wird.

Das erfindungsgemäße Steckmodul weist in einer Weiterbildung eine Vielzahl von Überspannungsschutzelementen auf und vereint diese innerhalb eines Gehäuses. Weiterhin besitzt das Steckmodul an der Unterseite eine Vielzahl von zungenartigen Steckkontakten, welche in Gegenkontakte im sockelförmigen Unterteil eingreifend ausgeführt sind.

In einer Weiterbildung der Erfindung ist am unteren Ende der Betätigungsfläche jeweils eine hakenförmige Rastnase ausgebildet, deren Rastfläche einen definierten Winkel mit der Betätigungsfläche einschließt.

Die U-Schenkel des Unterteiles weisen jeweils eine hakenförmige, hinterschnittene Rastausnehmung auf, welche zur Rastnase komplementär ist.

In einer bevorzugten Ausgestaltung der Erfindung ist die Oberfläche der Betätigungsfläche strukturiert. Hier wiederum weist die Strukturierung eine bevorzugte Längsstruktur mit einer Orientierung quer zum Steck- bzw. Ziehvorgang auf.

Die unterseitigen Enden des Steckmodules sind aufeinander zulaufend mit konischen Stirnseitenabschnitten versehen.

Diesbezüglich weisen die Innenseiten der Schenkel des U-förmigen sockelartigen Unterteils eine, den konischen Stirnseitenabschnitten komplementäre Form auf.

Das Scharniergelenk kann einen, die Betätigbarkeit verbessernden Schwächungsabschnitt aufweisen, der zum Beispiel als gelenkinnenseitige Nut realisiert werden kann.

Die jeweiligen Betätigungsflächen sind, auch im gesteckten, verrasteten Zustand des Steckmodules weit überwiegend frei zugänglich und können aus diesem Grunde sicher betätigt werden.

Erfindungsgemäß ist darüber hinaus ein Steckmodul mit mindestens einem, bevorzugt mehreren in einem Gehäuse angeordneten Überspannungsschutzelementen und Rastmitteln an gegenüberliegenden Steckmodulseiten sowie Betätigungsflächen hierfür, wobei die Betätigungsflächen derart gegenüberliegend am Steckmodul ausgebildet, dass sich beim Darstellen gedachter Verbindungslinien zwischen den Betätigungsflächen die Gestalt eines Dreieckes ergibt, derart, dass sich ein Drei-Finger-Greifvorgang intuitiv ergibt.

Die Erfindung soll nachstehend anhand von Figuren sowie einem Ausführungsbeispiel näher erläutert werden.

Hierbei zeigen:
- Fig. 1 und Fig. 2: verschiedene perspektivische Ansichten eines beispielhaften U-förmigen sockelartigen Unterteiles nebst Steckmodul, wobei die Fig. 1 eine, quasi mittig an einer Seitenfläche ausgebildete Betätigungsfläche am Steckmodul und die Fig. 2 zwei, an der gegenüberliegenden Seite des Steckmodules ausgebildete Betätigungsflächen darstellt, und zwar mit erkennbaren Mitteln, welche eine Verrastung des Steckmodules mit dem sockelartigen Unterteil gestatten;
- Fig. 3a: eine Darstellung der kompletten steckbaren Gerätekombination mit im sockelartigen Unterteil aufgenommenem Steckmodul mit Blick auf die Seite des Steckmodules, welche eine Betätigungsfläche aufweist;
- Fig. 3b: eine Darstellung ähnlich derjenigen nach Fig. 3a, jedoch mit einer Ansicht auf die Seite des Steckmodules mit zwei, beabstandeten Betätigungsflächen, wobei die angedeuteten Linien gedachte Verbindungslinien zwischen den Betätigungsflächen symbolisieren, die die Gestalt eines Dreieckes ergeben, um deutlich zu machen, wo und wie die Betätigungsflächen an den Stirnseiten des Steckmodules auszuführen sind, und
- Fig. 4: eine Darstellung des Vorganges des Ziehens oder Steckens des Steckmoduls mit angedeuteten Drei-Finger-Greifvorgang mittels Daumen an einer Betätigungsfläche sowie bevorzugt Zeige- und Mittel- bzw. Ringfinger an den gegenüberliegenden Betätigungsflächen.

Die Gerätekombination geht aus von einem im Querschnitt U-förmigen sockelartigen Unterteil 1.

An den Schenkeln des sockelartigen Unterteiles 1 sind hinterschnittene Rastausnehmungen 2 ausgebildet, die zu hakenförmigen Rastnasen 3 am jeweiligen Steckmodul 4 komplementär sind.

Die hakenförmigen Rastnasen 3 befinden sich jeweils am unteren Ende einer jeweiligen Betätigungsfläche 5.

Die Oberfläche der Betätigungsflächen 5 weist eine Längsstrukturierung auf, um einen sicheren Griff zu gewährleisten.

Durch Druckausübung auf die entsprechenden Betätigungsflächen 5 gelangen die hakenförmigen Rastnasen 3 in eine Position des Heraustretens aus den Rastausnehmungen 2. Durch Ziehen kann dann das Steckmodul 4 vom sockelartigen Unterteil 1 entfernt werden.

Um die notwendige Steifigkeit der Betätigungsflächen 5 zu gewährleisten und um sicherzustellen, dass ein unbeabsichtigtes Lösen des Steckteiles bei Erschütterungen oder Vibrationen eintritt, sind im oberen Drittel der Betätigungsflächen, deren Rückseite abstützend balkonartige Vorsprünge im Inneren des jeweiligen Steckmodules 4 vorhanden. Diese Vorsprünge drücken die Betätigungsflächen leicht nach außen und verhindern ein unerwünschtes nach innen, das heißt zum Zentrum des Steckmodules 4, Hineinbewegen dann, wenn kein Vorgang des Lösens bzw. des Ziehens des Steckmodules 4 durch entsprechende Druckausübung und Betätigung der Flächen 5 gewünscht wird. Durch diese quasi abstützenden Anschläge ist auch sichergestellt, dass die Rastnasen 3 sicher und korrekt in die Rastausnehmungen 2 des Unterteiles 1 einrasten.

Das betreffende Steckmodul 4 nimmt mehrere Überspannungsschutzelemente auf und vereint diese in einem einzigen Gehäuse. Entsprechend den elektrischen Funktionen ist eine Vielzahl von zungenartigen Steckkontakten 6 an der Steckmodulunterseite vorgesehen, wobei die zungenartigen Steckkontakte mit Gegenkontakten 60 im sockelförmigen Unterteil 1 zusammenwirken und dort eintauchen.

Aus den figürlichen Darstellungen ist außerdem ersichtlich, dass die unterseitigen Enden des jeweiligen Steckmodules 4 aufeinander zulaufende, konische Stirnseitenabschnitte 40 besitzen.

Die Innenseiten der Schenkel des U-förmigen sockelartigen Unterteiles 1 besitzen eine, den konischen Stirnseitenabschnitten 40 komplementäre Form.

Die Figuren 3a und 3b lassen erkennen, dass die Betätigungsflächen 5 auch im gesteckten, verrasteten Zustand des Steckmodules 4 frei zugänglich sind.

Die Betätigungsflächen 5 sind derart gegenüberliegend am Steckmodul 4 ausgebildet, dass sich beim Ziehen gedachter Verbindungslinien 10 (siehe Figur 3a und 3b zwischen den Betätigungsflächen die Gestalt eines mindestens angenäherten Dreieckes ergibt.

Gemäß Figur 3b sind an einer Seite des Steckmodules 4 zwei, seitlich beabstandete Betätigungsflächen 5 vorgesehen, denen an der gegenüberliegenden Steckmodulseite eine einzige Betätigungsfläche 5 (siehe Figur 3a) zugeordnet ist.

Die Positionen und die jeweiligen Abmessungen der Betätigungsflächen 5 sind auf einen Drei-Finger-Greifvorgang abgestimmt und dementsprechend umgesetzt.

Der intuitive Greifvorgang bevorzugt mittels Daumen, Zeige- und Mittelfinger bzw. Ringfinger ist ebenfalls symbolisch mit der Figur 4 dargestellt.

## Patentansprüche

1. Steckbare Gerätekombination zum Schutz von Überspannungen, aufweisend:
mindestens ein ein Überspannungsschutzelement aufnehmendes Steckmodul (4) und
ein sockelartiges, im Querschnitt U-förmiges Unterteil (1) zur Aufnahme des mindestens einen Steckmoduls (4);
wobei zwischen dem Steckmodul (4) und dem sockelartigen Unterteil (1) wirkende Rastmittel (2; 3) vorgesehen sind, die an gegenüberliegenden Seiten des Steckmodules an einem unter Vorspannung stehenden Gelenk ausgebildete erste Mittel umfassen, welche jeweils mit zugehörigen zweiten Mitteln am Unterteil (1) rastend zusammenwirken,
wobei die Rastverbindung durch Druck auf das Gelenk an den Seiten des Steckmodules (4) aufhebbar ist, und
wobei jedes Gelenk in jeweils eine Betätigungsfläche (5) übergeht,
**dadurch gekennzeichnet, dass**
an einer Seite des Steckmodules (4) mindestens zwei beabstandete Betätigungsflächen (5) vorgesehen sind, denen an der gegenüberliegenden Steckmodulseite eine einzige Betätigungsfläche (5) zugeordnet ist,die Betätigungsflächen (5) derart gegenüberliegend am Steckmodul (4) ausgebildet sind, dass sich bei gedachten Verbindungslinien (10) zwischen den Betätigungsflächen (5) die Gestalt eines mindestens angenäherten Dreieckes ergibt.

2. Steckbare Gerätekombination nach Anspruch 1, **dadurch gekennzeichnet, dass** das Steckmodul (4) eine Vielzahl von Überspannungsschutzelementen vereint und an der Steckmodulunterseite eine Vielzahl von zungenartigen Steckkontakten (6) ausgebildet ist, welche in Gegenkontakte (60) im sockelartigen Unterteil (1) eingreifend ausgeführt sind.

3. Steckbare Gerätekombination nach Anspruch 1 oder 2, **dadurch gekennzeichnet, dass** die Positionen und die jeweiligen Abmessungen der Betätigungsflächen (5) auf einen Mehrfinger, insbesondere Drei-Finger-Greifvorgang abgestimmt sind.

4. Steckbare Gerätekombination nach einem der vorangegangenen Ansprüche, **dadurch gekennzeichnet, dass** am unteren Ende der jeweiligen Betätigungsfläche (5) eine hakenförmige Rastnase (3) ausgebildet ist, deren Rastfläche einen Winkel mit der Betätigungsfläche einschließt und die U-Schenkel des Unterteiles (1) jeweils eine hakenförmige, hinterschnittene Rastausnehmung (2) aufweisen, welche zur Rastnase (3) komplementär ausgebildet ist.

5. Steckbare Gerätekombination nach einem der vorangegangenen Ansprüche, **dadurch gekennzeichnet, dass** die Oberfläche der Betätigungsfläche (5) eine Strukturierung, bevorzugt Längsstrukturierung aufweist.

6. Steckbare Gerätekombination nach einem der vorangegangenen Ansprüche, **dadurch gekennzeichnet, dass** die unterseitigen Enden des Steckmodules (4) aufeinander zulaufende, konische Stirnseitenabschnitten (40) besitzen.

7. Steckbare Gerätekombination nach Anspruch 6, **dadurch gekennzeichnet, dass** die Innenseite der Schenkel des U-förmigen sockelartigen Unterteiles (1) eine den konischen Stirnseitenabschnitten (40) komplementäre Form besitzen.

8. Steckbare Gerätekombination nach einem der vorangegangenen Ansprüche, **dadurch gekennzeichnet, dass** das Gelenk als Scharniergelenk ausgebildet ist und das Scharniergelenk der jeweiligen Betätigungsfläche (5) einen die Betätigbarkeit verbessernden Schwächungsabschnitt aufweist, welcher als gelenkinnenseitige Nut ausbildbar ist.

9. Steckbare Gerätekombination nach einem der vorangegangenen Ansprüche, **dadurch gekennzeichnet, dass** die jeweiligen Betätigungsflächen (5) auch im gesteckten, verrasteten Zustand des Steckmodules (4) freizugänglich sind.

10. Steckbare Gerätekombination nach einem der vorangegangenen Ansprüche, **dadurch gekennzeichnet, dass** im oberen Drittel der Betätigungsflächen (5), deren Rückseite abstützend balkonartige Vorsprünge im Inneren des Steckmoduls (4) vorhanden sind, welche die Betätigungsflächen nach außen drücken.

11. Steckmodul (4) mit:
mindestens einem Überspannungsschutzelement und
Rastmitteln, welche an gegenüberliegenden Steckmodulseiten an einem unter Vorspannung stehenden Gelenk ausgebildet sind;
wobei jedes Gelenk in jeweils eine Betätigungsfläche (5) übergeht
**dadurch gekennzeichnet, dass**
an einer Seite des Steckmodules (4) mindestens zwei beabstandete Betätigungsflächen (5) vorgesehen sind, denen an der gegenüberliegenden Steckmodulseite eine einzige Betätigungsfläche (5) zugeordnet ist, und
die Betätigungsflächen (5) derart gegenüberliegend am Steckmodul (4) ausgebildet sind, dass sich beim Ziehen gedachter Verbindungslinien (10) zwischen den Betätigungsflächen (5) die Gestalt eines mindestens angenäherten Dreieckes ergibt.

## Claims

1. Pluggable device combination for protecting against overvoltages, comprising:
at least one plug-in module (4), which receives an overvoltage protection element, and
a base-like, lower part (1) with a U-shaped cross-section for receiving the at least one plug-in module (4);
wherein latching means (2; 3) that act between the plug-in module (4) and the base-like lower part (1) are provided, which comprise first means that are formed on opposite sides of the plug-in module on a pretensioned joint, which in each case interact in a latching manner with associated second means on the lower part (1), wherein the latching connection can be released by means of pressure on the joint on the sides of the plug-in module (4), and
wherein each joint merges into a respective actuating surface (5),
**characterised in that**
at least two spaced-apart actuating surfaces (5) are provided on one side of the plug-in module (4), with which a single actuating surface (5) is associated on the opposite side of the plug-in module, the actuating surfaces (5) are formed opposite one another on the plug-in module (4) in such a manner that, in the case of imaginary connecting lines (10) between the actuating surfaces (5), the shape of an at least approximate triangle is produced.

2. Pluggable device combination according to claim 1, **characterised in that** the plug-in module (4) combines a plurality of overvoltage protection elements and a plurality of tongue-like plug-in contacts (6), which are embodied so as to engage in mating contacts (60) in the base-like lower part (1), are formed on the underside of the plug-in module.

3. Pluggable device combination according to claim 1 or 2, **characterised in that** the positions and the respective dimensions of the actuating surfaces (5) are coordinated with a multi-finger, in particular three-finger, gripping process.

4. Pluggable device combination according to one of the preceding claims, **characterised in that** a hook-shaped latching lug (3) is formed at the lower end of the respective actuating surface (5), the latching surface of said latching lug forming an angle with the actuating surface, and the U-limbs of the lower part (1) each comprise a hook-shaped, undercut latching recess (2), which is embodied so as to be complementary to the latching lug (3).

5. Pluggable device combination according to one of the preceding claims, **characterised in that** the surface of the actuating surface (5) comprises a structuring, preferably longitudinal structuring.

6. Pluggable device combination according to one of the preceding claims, **characterised in that** the underside ends of the plug-in module (4) have conical end-face sections (40) that converge toward one another.

7. Pluggable device combination according to claim 6, **characterised in that** the inner side of the limbs of the U-shaped base-like lower part (1) have a shape that is complementary to the conical end-face sections (40).

8. Pluggable device combination according to one of the preceding claims, **characterised in that** the joint is embodied as a hinge joint, and the hinge joint of the respective actuating surface (5) comprises a weakening section that improves the operability and can be embodied as a groove on the inside of the joint.

9. Pluggable device combination according to one of the preceding claims, **characterised in that** the respective actuating surfaces (5) are also freely accessible in the plugged-in, latched state of the plug-in module (4).

10. Pluggable device combination according to one of the preceding claims, **characterised in that** in the upper third of the actuating surfaces (5), supporting the rear side thereof, balcony-like projections are provided in the interior of the plug-in module (4), which press the actuating surfaces outwards.

11. Plug-in module (4) having:
at least one overvoltage protection element and
latching means that are formed on opposite sides of the plug-in module on a pretensioned joint;
wherein each joint merges into a respective actuating surface (5) **characterised in that**
at least two spaced-apart actuating surfaces (5) are provided on one side of the plug-in module (4), with which a single actuating surface (5) is associated on the opposite side of the plug-in module, and
the actuating surfaces (5) are formed opposite one another on the plug-in module (4) in such a manner that, when imaginary connecting lines (10) are drawn between the actuating surfaces (5), the shape of an at least approximate triangle is produced.

## Revendications

1. Combinaison d'appareils enfichables pour la protection contre les surtensions, comportant :
au moins un module enfichable (4) recevant un élément de protection contre les surtensions et
une partie inférieure analogue à un socle (1), ayant une section transversale en forme de U, destinée à recevoir le au moins un module enfichable (4) ;
dans laquelle sont prévus des moyens d'enclenchement (2 ; 3) agissant entre le module enfichable (4) et la partie inférieure analogue à un socle (1), qui comprennent, sur des côtés opposés du module enfichable, des premiers moyens réalisés sur une articulation sous précontrainte qui coopèrent respectivement par enclenchement avec des seconds moyens associés sur la partie inférieure (1),
dans laquelle l'assemblage par enclenchement peut être annulé par une pression sur l'articulation sur les côtés du module enfichable (4), et
dans laquelle chaque articulation passe respectivement dans une face d'actionnement (5),
**caractérisée en ce que**
sur un côté du module enfichable (4) sont prévues au moins deux faces d'actionnement espacées (5) auxquelles est associée une seule face d'actionnement (5) sur le côté opposé du module enfichable (4), les faces d'actionnement (5) étant réalisées de manière opposée sur le module enfichable (4) de telle sorte que des lignes de liaison fictives (10) entre les faces d'actionnement (5) donnent la forme d'un triangle au moins approximatif.

2. Combinaison d'appareils enfichables selon la revendication 1, **caractérisée en ce que** le module enfichable (4) réunit une pluralité d'éléments de protection contre les surtensions et une pluralité de contacts enfichables (6) en forme de languettes est réalisée sur la face inférieure du module enfichable, lesquels contacts sont conçus pour s'engager dans des contacts complémentaires (60) dans la partie inférieure (1) en forme de socle.

3. Combinaison d'appareils enfichables selon la revendication 1 ou 2, **caractérisée en ce que** les positions et les dimensions respectives des surfaces d'actionnement (5) sont adaptées pour une opération de préhension à plusieurs doigts, en particulier à trois doigts.

4. Combinaison d'appareils enfichables selon l'une des revendications précédentes, **caractérisée en ce qu'**un ergot d'enclenchement (3) en forme de crochet est réalisé sur l'extrémité inférieure de la face d'actionnement (5) respective, la surface d'enclenchement formant un angle avec la face d'actionnement et les branches du U de la partie inférieure (1) comportant respectivement un évidement d'enclenchement (2) en forme de crochet, en contre-dépouille, qui est réalisé de manière complémentaire à l'ergot d'enclenchement (3).

5. Combinaison d'appareils enfichables selon l'une des revendications précédentes, **caractérisée en ce que** la surface de la face d'actionnement (5) comporte une structuration, de préférence une structuration longitudinale.

6. Combinaison d'appareils enfichables selon l'une des revendications précédentes, **caractérisée en ce que** les extrémités de face inférieure du module enfichable (4) ont des sections de face d'extrémité coniques convergeant l'une vers l'autre (40).

7. Combinaison d'appareils enfichables selon la revendication 6, **caractérisée en ce que** le côté intérieur des branches de la partie inférieure (1) analogue à un socle en forme de U a une forme complémentaire aux sections de face d'extrémité coniques (40).

8. Combinaison d'appareils enfichables selon l'une des revendications précédentes, **caractérisée en ce que** l'articulation est réalisée sous la forme d'une articulation à charnière et l'articulation à charnière de la face d'actionnement (5) respective comporte une section d'affaiblissement améliorant la facilité d'actionnement, qui peut être réalisée sous la forme d'une rainure à l'intérieur de l'articulation.

9. Combinaison d'appareils enfichables selon l'une des revendications précédentes, **caractérisée en ce que** les faces d'actionnement (5) respectives sont également librement accessibles lorsque le module enfichable (4) est à l'état enfiché et enclenché.

10. Combinaison d'appareils enfichables selon l'une des revendications précédentes, **caractérisée en ce que** dans le tiers supérieur des faces d'actionnement (5), des saillies analogues à des balcons supportant le côté arrière sont présentes à l'intérieur du module enfichable (4), lesquelles saillies pressent les faces d'actionnement vers l'extérieur.

11. Module enfichable (4) comportant :
au moins un élément de protection contre les surtensions, et
des moyens d'enclenchement réalisés sur les côtés opposés du module enfichable sur une articulation sous précontrainte;
dans lequel chaque articulation passe respectivement dans une face d'actionnement (5),
**caractérisé en ce que**
sur un côté du module enfichable (4) sont prévues au moins deux faces d'actionnement (5) espacées qui sont associées à une seule face d'actionnement (5) sur le côté opposé du module enfichable, et
les faces d'actionnement (5) sont réalisées de manière opposée au module enfichable (4) de telle sorte que la forme d'un triangle au moins approximatif est obtenue en traçant des lignes de liaison fictives (10) entre les faces d'actionnement (5).
